# EUROPÄISCHE PATENTSCHRIFT

(11) **EP 0 470 429 B1**
(45) Veröffentlichungstag und Bekanntmachung des Hinweises auf die Patenterteilung: **05.04.1995**
(21) Anmeldenummer: 91112299.2
(22) Anmeldetag: 23.07.1991
(51) Int. Cl.: B21D 43/09, B21D 43/28

(54) **Vorrichtung zum Verstellen und Justieren von in Holmen gelagerten Treibrollen zum Transport von Blechen**
Device for regulating and adjusting driving pulleys carried by spars for transportation of sheets
Dispositif pour régler et ajuster des poulies motrices logées dans des longerons pour le transport de tôles

(30) Priorität: 04.08.1990 DE 4024824
(43) Veröffentlichungstag der Anmeldung: 12.02.1992
(73) Patentinhaber: SMS SCHLOEMANN-SIEMAG AKTIENGESELLSCHAFT, 40237 Düsseldorf (DE)
(72) Erfinder: Grafe, Horst, W-5912 Hilchenbach (DE)
(74) Vertreter: Müller, Gerd, Dipl.-Ing.

(56) Entgegenhaltungen:
- DE-A- 3 542 007
- DE-A- 3 810 663
- DE-B- 1 248 599
- US-A- 3 517 531

## Beschreibung

Die Erfindung bezieht sich auf eine Vorrichtung zum Verstellen und Justieren von in rohrförmigen Holmen gelagerten Treibrollen zum Transport von Blechen, insbesondere in Scheren zum Besäumen und/oder zum Längs- oder Querteilen der Bleche, wobei die Holme am Scherenständer über Lagerschilde um eine ortsfeste Achse im wesentlich quer zur Hauptebene des durchlaufenden Bleches verschwenkbar aufgehängt und durch Vorrichtungen relativ zum Blech verstellbar angeordnet sind, und wobei wenigstens ein Lagerschild mit Verstell- und Justiermitteln versehen ist, die eine horizontale und/oder vertikale Verstellung und Justierung des Holms der Treibrolle ermöglichen.

Aus der deutschen Offenlegungsschrift 3542007 ist eine Vorrichtung zum Verstellen und Justieren von in Holmen gelagerten Treibrollen zum Transport von Blechen, insbesondere in Scheren zum Besäumen und/oder zum Längs- oder Querteilen der Bleche bekannt, wobei die Holme am Scherenständer über Lagerschilde um eine ortsfeste Achse quer zur Hauptebene des durchlaufenden Bleches verschwenkbar aufgehängt sind. Die Lagerschilde bestehen hierbei aus zwei Wangen, die quer zur Längsachse des Holms und etwa horizontal verstellbar miteinaner in Verbindung stehen. Die eine Wange ist dabei auf der ortsfesten Achse am Scherenständer gelagert, während die andere Wange den die Treibrollen lagernden Holm trägt. Zwischen den beiden Wangen des Lagerschildes befinden sich Verstellmittel, die aus wenigstens einer Schraubspindel bestehen, die in einer Wange drehbar und axial unverschiebbar fixiert ist, während sie mit der anderen Wange über Stellgewinde in Verbindung steht. Ferner sind hierbei zur Höhenjustierung der Treibrollen zwischen dem Holm und dem Lagerschild Justierzylinder angeordnet, die aus jeweils zwei Stell- und Stützschrauben bestehen, die von entgegengesetzten Seiten her am Arm der zweiten Wange des Lagerschildes angreifen. Auf diese Weise soll eine zur Korrektur der Bandlaufrichtung vorgenommene Verstellung sowie eine Justierung der Blechlaufrichtung innerhalb der Schere ermöglicht werden, ohne daß dadurch die Einstellung des Sturzes für die Treibrollen beeinflußt wird. Unter Sturz ist die Abweichung der Treibrollenachse von der Horizontalen zu verstehen. Diese bekannte Vorrichtung zum Verstellen und Justieren von in rohrförmigen Holmen gelagerten Treibrollen zum Transport von Blechen ist jedoch in ihrem konstruktiven Aufbau verhältnismäßig kompliziert und aufgrund von Rostansätzen etc. an den zahlreichen außenliegenden Verstell- und Justierelemenen nicht immer betriebssicher.

Ausgehend von diesem bekannten Stand der Technik besteht die Aufgabe der Erfindung darin, eine Vorrichtung zum Verstellen und Justieren von in rohrförmigen Holmen gelagerten Treibrollen zum Transport von Blechen zu schaffen, die in ihrem konstruktiven Aufbau sehr einfach und stets betriebssicher ist.

Die Lösung der Aufgabe gelingt bei einer Vorrichtung der im Oberbegriff von Anspruch 1 genannten Art mit einer Ausgestaltung entsprechend dessen kennzeichnenden Merkmalen.

Dadurch, daß der Lagerschild U-förmig ausgebildet und an der nach außen offenen Seite mit einem abnehmbaren Deckel abgeschlossen ist, wird der Ein- und Ausbau der Verstell- und Justierelemente gemäß der Erfindung ganz erheblich vereinfacht und erleichtert. Dadurch, daß zum Verstellen der Treibrollen Keile innerhalb des Lagerschildes zwischen dem Holm der Treibrolle und dem Lagerschild angeordnet sind, sind sie vor äußeren Einflüssen, insbesondere vor Festrosten, Verklemmungen etc. mit Sicherheit geschützt, so daß sie stets funktionsfähig sind. Da Verstellsysteme in der Betriebspraxis zumeist ohne Wartung oft erst nach mehreren Jahren verstellt werden und beim Einsatz in Walzwerken ständiger Hitze und Verschmutzung, Dampf und Zunder ausgesetzt sind, kann es möglicherweise zum Festrosten einzelner Teile kommen. Selbst bei einem Festrosten kann jedoch die erfindungsgemäße Vorrichtung auf einfache Weise wieder gängig gemacht werden, was bei bekannten Systemen nicht gegeben ist. Ferner ermöglicht diese Verstelleinrichtung gemäß der Erfindung in besonders einfacher Weise eine von der Laufrichtung der Bleche durch die Schere völlig unabhängige Sturzeinstellung der Treibrollen, wodurch ein gerader Auslauf des Bleches gewährleistet wird. Darüberhinaus ist diese erfindungsgemäß ausgebildete Vorrichtung zum Verstellen und Justieren von Treibrollen in ihrem konstruktiven Aufbau im Vergleich zu den bisher bekannten Verstell- und Justierungseinrichtungen für Treibrollen - wesentlich einfacher, spielfrei und betriebssicherer.

Um eine spielfreie Funktionsweise der Verstell- und Justiervorrichtung beim Verstellen gemäß der Erfindung zu erreichen, sind in vorteilhafter Ausgestaltung der Erfindung zur Justierung der Holme der Treibrollen Stellschrauben mit Tellerfedern am Lagerschild angeordnet.

Weitere Einzelheiten, Merkmale und Vorteile der Erfindung ergeben sich aus der nachstehenden Erläuterung eines in den Zeichnungen schematisch dargestellten Ausführungsbeispieles.

Es zeigen:
- Fig. 1: ein am Scherenständer verschwenkbar angeordnetes Treibrollenpaar mit Verstell- und Justiermitteln gemäß der Erfindung an der oberen Treibrolle in Draufsicht,
- Fig. 2: einen Schnitt nach der Linie A-B in Figur 1.

Wie die Figuren 1 und 2 zeigen, sind die Treibrollen (1, 2) zum Transport von Blechen, insbesondere zum Besäumen und/oder zum Längs- oder Querteilen der Bleche, an einem Ständer (3), insbesondere Scherenständer, um ortsfeste, in Lagern (4, 5) angeordnete Achsen (6, 7) quer zur Hauptebene des durchlaufenden Bleches (8) verschwenkar aufgehängt. Hierzu sind auf der rechten Seite an den rohrförmigen Holmen (9, 10), in denen die Treibrollen (1, 2) gelagert sind, als Verbindungselemente Lagerschilde (11, 12) vorgesehen, während auf der linken Seite an den rohrförmigen Holmen (9, 10) als Verbindungselemente Konsolen (13) befestigt sind. Die auf der rechten Seite an den rohrförmigen Holmen (9, 10) angeordneten Lagerschilde (11, 12) sind u-förmig ausgebildet und an der nach außen offenen Seite hin jeweils mit einem abnehmbaren Deckel (14) bzw. (15) abgeschlossen.

Der den rohrförmigen Holm (9) der oberen Treibrolle (1) umfassende Lagerschild (11) ist mit Verstell- und Justiermitteln versehen, die gemäß der Erfindung aus Keilen (16) und (17) bestehen, welche innerhalb des Lagerschildes (11) zwischen dem Holm (9) und dem Lagerschild (11) verschiebbar angeordnet sind. Zum Verschieben der Keile (16, 17) sind außen am Holm (9) bzw. am Lagerschild (11) Verstellschrauben (18, 19) angeordnet, die mit den Keilen (16, 17) in Wirkverbindung stehen. Durch Verschieben des Keiles (16) mit Hilfe der Schraube (19) erfolgt eine Verstellung des Holmes (9) innerhalb des Lagerschildes und damit der Treibrolle (1) in vertikaler Richtung, während durch ein Verschieben des Keiles (17) mit Hilfe der Schraube (19) eine Verstellung des Holmes (9) innerhalb des Lagerschildes (11) und damit der Treibrolle (1) in horizontaler Richtung erfolgt. Hierdurch wird in besonders einfacher Weise eine von der Laufrichtung des Bleches (8) völlig unabhängige Sturzeinstellung der Treibrollen (1, 2) erreicht. Für die Justierung des Holmes (9) und damit der Treibrolle (1) sind gemäß der Erfindung sehr vorteilhaft Stellschrauben (20, 21) mit Tellerfedern (22) vorgesehen, die am Deckel (14) des Lagerschildes (11) bzw. am Lagerschild (11) angeordnet sind. Um den Holm (9) und damit die Treibrolle (1) zu verstellen, braucht man nur die Stellschrauben (20, 21) lösen, und zwar genügt hierbei schon eine halbe Umdrehung, wobei die Tellerfedern (22) der Stellschraube (20) sehr vorteilhaft alles spielfrei halten, dann je nach Bedarf einen oder auch beide Keile (16, 17) verschieben und die Stellschrauben (20, 21) wieder anziehen. Bei Festrosten kann die Vorrichtung auf einfache Weise durch Lösen der Schrauben (20, 21) wieder frei bzw. gängig gemacht werden. Im übrigen ist zum Verschwenken der Treibrolle (1) eine an sich bekannte hydraulische Kolben-Zylindereinheit (23) am Gehäuse oder am Scherenständer (3) angeordnet, die wie Fig. 1 zeigt, außen am Holm (9) angreift.

Die Vorrichtung zum Verstellen und Justieren von in rohrförmigen Holmen gelagerten Treibrollen zum Transport von Blechen, insbesondere in Scheren zum Besäumen und/oder zum Längs- oder Querteilen der Bleche gemäß der Erfindung ist somit im Vergleich zu den bisher bekannten ähnlichen Vorrichtungen wie insbesondere die Zeichnungsfiguren 1 und 2 zeigen, nicht nur im konstruktiven Aufbau sehr einfach und besonders leicht zu bedienen, sondern sie ist auch stets betriebssicher.

## Patentansprüche

1. Vorrichtung zum Verstellen und Justieren von in rohrförmigen Holmen (9, 10) gelagerten Treibrollen (1, 2) zum Transport von Blechen (8), inbesondere in Scheren zum Besäumen und/oder zum Längs- oder Querteilen der Bleche (8), wobei die Holme (9, 10) am Scherenständer (3) über Lagerschilde (11, 12) um ortsfeste Achsen (6, 7) im wesentlichen quer zur Hauptebene des durchlaufenden Bleches (8) verschwenkbar aufgehängt und durch Vorrichtungen (23) relativ zum Blech (8) verstellbar angeordnet sind, wobei wenigstens ein Lagerschild (11) mit Justierelementen (20, 21) versehen ist, die eine horizontale und/oder vertikale Justierung des Holms der Treibrolle ermöglichen, **dadurch gekennzeichnet**,
a) daß der Lagerschild (11) U-förmig ausgebildet ist und an der nach außen hin offenen Seite mit einem abnehmbaren Deckel (14) abgeschlossen ist,
b) daß die Verstellelemente aus Keilen (16, 17) bestehen, die innerhalb des geschlossenen Lagerschildes (11) zwischen dem Holm (9) der Treibrolle (1) und dem Lagerschild (11) verschiebbar angeordnet sind und mit als Justierelemente ausgebildeten Stellschrauben (20, 21) in Wirkverbindung stehen,
c) daß die Keile (16, 17) mit Verstellschrauben (18, 19) in Verbindung stehen, die außen am Holm (9) bzw. am Lagerschild (11) angeordnet sind.

2. Vorrichtung nach Anspruch 1, **dadurch gekennzeichnet**, daß die als Justierelemente für den Holm (9) der Treibrolle (1) vorgesehenen Stellschrauben (20, 21) mit Tellerfedern (22) am Lagerschild (11) angeordnet sind.

## Claims

1. Device for the setting and adjusting of drive rollers (1, 2), which are mounted in tubular beams (9, 10), for the transport of sheet metal plates (8), particularly into cutters for trimming and/or longitudinal or transverse dividing of the sheet metal plate (8), wherein the beams (9, 10) are suspended at the cutter housing (3) by way of bearing members (11, 12) to be pivotable about stationary axles (6, 7) substantially transverse to the main plane of the sheet metal plate (8) running through and are arranged to be settable relative to the sheet metal plate (8) by devices, wherein at least one bearing member panel (11) is provided with adjusting elements (20, 21), which enable a horizontal and/or vertical adjusting of the beam of the drive roller, characterised thereby
a) that the bearing member (11) is constructed to be U-shaped and is closed at the outwardly open side by a removable cover (14),
b) that the setting elements consist of wedges (16, 17), which are displaceably arranged within the closed bearing member (11) between the beam (9) of the drive roller (1) and the bearing member (11) and stand in operative connection with setting screws (20, 21) constructed as adjusting elements, and
c) that the wedges (16, 17) stand in connection with setting screws (18, 19) which are arranged externally at the beam (a) or at the bearing members (11).

2. Device according to claim 1, characterised thereby that the setting screws (20, 21) provided as adjusting elements for the beam (9) of the drive roller (1) are arranged together with plate springs (22) at the bearing member (11).

## Revendications

1. Dispositif pour régler et ajuster des poulies motrices (1, 2) logées dans des longerons (9, 10) en forme de tubes pour le transport de tôles (8), en particulier dans des cisailles pour rogner et/ou découper longitudinalement ou transversalement les tôles (8), les longerons (9, 10) étant suspendus aux montants (3) de ladite cisaille via des flasques (11, 12) de manière à pouvoir pivoter autour d'axes fixes (6, 7) perpendiculairement au plan principal de la tôle (8) qui traverse la cisaille et étant disposés de manière à pouvoir être déplacés par rapport à la tôle (8) à l'aide de dispositifs (23) et au moins une des flasques (11) étant équipée de systèmes d'ajustement (20, 21) permettant un ajustement horizontal et/ou vertical du longeron dans la poulie, caractérisé
a) en ce que la flasque (11) est exécutée sous forme de U et qu'elle présente un côté ouvert vers l'extérieur fermé par un couvercle amovible (14),
b) en ce que les éléments de réglage sont constitués par des clavettes (16, 17) disposées dans la flasque (11) fermée de manière à pouvoir être déplacées entre le longeron (9) de la poulie motrice (1) et la flasque (11) et reliées à des systèmes d'ajustement exécutés sous forme de vis de réglages (20, 21) et
c) en ce que les clavettes (16, 17) sont reliées à des vis de réglage (18, 19) qui sont disposées à l'extérieur du longeron (9) ou la flasque (11).

2. Dispositif selon la revendication 1, caractérisé en ce que les vis de réglage (20, 21) prévues comme éléments d'ajustement pour le longeron (9) de la poulie motrice (1) sont disposées avec des ressorts à disque (22) sur la flasque (11).
